# EUROPÄISCHE PATENTSCHRIFT

(11) **EP 1 775 032 B1**
(45) Veröffentlichungstag und Bekanntmachung des Hinweises auf die Patenterteilung: **07.07.2010**
(21) Anmeldenummer: 06015733.6
(22) Anmeldetag: 28.07.2006
(51) Int. Cl.: B08B 3/00

(54) **Oberflächenreinigungsvorrichtung**
Surface washing device
Dispositif de nettoyage de surfaces

(30) Priorität: 13.10.2005 DE 102005049473
(43) Veröffentlichungstag der Anmeldung: 18.04.2007
(73) Patentinhaber: BvL Oberflächentechnik GmbH, 48488 Emsbüren (DE)
(72) Erfinder: Hoffmann, Jörg, 49205 Hasbergen (DE); Trentmann, Werner, 49179 Ostercappeln (DE); Düker, Christian, 49692 Elsten (DE); Sievering, Bernhard, 48488 Emsbüren (DE)
(74) Vertreter: Pott, Ulrich

(56) Entgegenhaltungen:
- DE-A1- 10 156 924
- US-A1- 2004 238 005

## Beschreibung

Die Erfindung bezieht sich auf eine Oberflächenreinigungsvorrichtung mit einer Reinigungskammer, welche zur Aufnahme von mittels eines Reinigungsmediums zu reinigendem Gut ausgebildet ist sowie mt zumindest einem Tank, aus dem das Reinigungsmedium über eine Zuführeinrichtung in die Reinigungskammer einbringbar und in den das Reinigungsmedium mittels einer Abführeinrichtung nach dem Reinigungsvorgang zurückführbar ist, und wobei eine Analysevorrichtung zur Messung der Verunreinigung des Reinigungsmediums vorgesehen ist.

In einer Vielzahl industrieller Unternehmen müssen täglich verschiedene Industriegüter von Ölen, Fetten oder anderen Verschmutzungen gereinigt werden, beispielsweise zur Vorbehandlung für ein anschließendes Lackieren eines Metallbleches, für eine Zwischenreinigung innerhalb einer Fertigungsstraße für Getriebe oder im Bereich der Instandsetzung vor Wiedereinbau des instandgesetzten Teiles. Abhängig von der Verwendung der einzelnen zu reinigenden Industriegüter sind unterschiedlich hohe Anforderungen an die Oberflächenreinheit des Industrieguts zu stellen.

Zum Reinigen der Industriegüter werden üblicherweise Oberflächenreinigungsanlagen verwendet, in denen mittels eines Reinigungsmediums, beispielsweise einer Waschflüssigkeit, das zu reinigende Bauteil gewaschen wird. Obwohl das Reinigungsmedium gegebenenfalls nach dem Waschvorgang durch Filtersysteme geleitet wird, verschmutzt es im Laufe der Zeit und muß ausgetauscht werden. Mit dem Austausch des Reinigungsmediums der Oberflächenreinigungsvorrichtung gehen regelmäßig hohe Kosten einher, so daß es erstrebenswert ist, das Reinigungsmedium erst dann auszutauschen, wenn die Sauberkeit der Oberfläche für nachfolgend zu reinigende Industriegüter nicht mehr gewährleistet werden kann. Der Austausch des Reinigungsmediums wird hierbei beispielsweise nach Sichtkontrolle des Reinigungsmediums oder des gereinigten Industriegutes eingeleitet, was ein umständliches und langwidriges Verfahren ist. Insbesondere ist ein zu später oder zu früher Austausch des Reinigungsmediums mit einer Umweltbelastung, hohen Kosten und einem gesteigerten Entsorgungsaufwand für das Reinigungsmedium verbunden.

Aus der US 2004/238005 A1 ist eine Reinigungsvorrichtung gemäß dem Oberbegriff des Anspruchs 1 bekannt, bei der die Reinigungsflüssigkeit in einem Flüssigkeitskreislauf geführt ist, der einen ersten Sensor und einen zweiten Sensor aufweist. Dabei ist der erste Sensor der Reinigungskammer in Strömungsrichtung der Reinigungsflüssigkeit vorgeordnet und der zweite Sensor der Reinigungskammer nachgeordnet. Die Sensoren ermitteln die Anzahl der Absorption von Licht in einem repräsentativen Wellenlängenbereich von der Lichtstärke eines transmittierten Lichts einer Lichtquelle, die die Reinigungsflüssigkeit eluminiert.

Aus der DE 196 09 783 A1 ist eine Oberflächenreinigungsvorrichtung mit einem Tank, einer Zuführeinrichtung, einer Abführeinrichtung und einer Analysevorrichtung zur Messung der Verunreinigung des Reinigungsmediums bekannt.

Die DE 197 45 428 A1 beschreibt ein Verfahren zum Waschen von Geschirrgegenständen, also einen Geschirrspüler. Dabei wird ein Trübungssensor eingesetzt, der im einzelnen in dieser Druckschrift nicht näher beschrieben ist. Es ist der allgemeine Hinweis enthalten, daß dies ein Trübungssensor mit der Möglichkeit einer Analog/Digitalwandlung sein soll, wobei der Sensor mit einer Lichtquelle und mehreren lichtempfindlichen Komponenten versehen sein kann, die in der Nähe einer Leitung angeordnet sind, um die Lichtintensität direkt quer zu der Leitung von der Lichtquelle und unter einem Winkel zu messen.

Aus der WO 88/01737 A1 ist eine Vorrichtung bekannt, bei der ein Verschmutzungsgrad periodisch überprüft wird. Dazu wird ein Teil der Wassermenge entfernt und über einen Trübungssensor geführt, der ein punktuelles Durchstrahlen mit seiner Leuchtdiode durchführt.

Es ist daher Aufgabe der vorliegenden Erfindung, eine Oberflächenreinigungsvorrichtung zu schaffen, deren Handhabung bezüglich des Austausches des Reinigungsmediums verbessert ist.

Diese Aufgabe wird gelöst durch eine Vorrichtung gemäß dem Anspruch 1.

Durch die Analysevorrichtung ist eine Überwachung der Verunreinigung des Reinigungsmediums im Betrieb vorzunehmen. Das zur Bedienung der Oberflächenreinigungsvorrichtung vorgesehene Personal erhält durch die Analysevorrichtung repräsentative Informationen über die Sauberkeit des Reinigungsmediums und kann in Abhängigkeit der Reinheitsanforderungen an die Oberfläche des Industriegutes rechtzeitig den Austausch des Reinigungsmediums vornehmen.

Durch den Einsatz einer Kamera als Flächensensor, beispielsweise ein CMOS-Sensor, wird pro Messung über die gesamte Fläche eine große Anzahl von Meßpunkten bzw. Meßinformationen aufgenommen. So können Helligkeitswerte aufgenommen werden, die gemittelt einen mittleren Grauwert ergeben können. Die Mittelung kann von der Meßeinheit und von einer Auswerteeinrichtung vorgenommen werden. Mittels der Kamera sind also auch Meßinformationen zu verarbeiten, wie Farben- und Helligkeitsverteilungen und dgl. Aufgrund der flächigen Ausgestaltung und der Vielzahl der Meßpunkte und Meßinformationen des Flächensensors wird über einen großen Bereich des Reinigungsmediums ein Wert ermittelt, der den Bereich über viele Verunreinigungen wie Schlieren oder Wolken im Reinigungsmedium mittelt und daher einen guten Wert für die Verunreinigung des Mediums liefert. Dieser Wert wird anhand von in einer Speichereinheit der Auswertevorrichtung befindlichen Kalibrierdaten in einen Wert für die Verunreinigung umgerechnet und kann dann beispielsweise auf einem Display angegeben und gespeichert werden. Ein Maß für die Verschmutzung bzw. Verunreinigung des Reinigungsmediums kann aus dem mittleren Grauwert aller Pixel unter Einbindung des Lambert' Beerschen Gesetzes aus eingestrahlter und transmittierter Intensität berechnet werden. Die hierfür benötigten Parameter werden zuvor eingegeben bzw. über die Kalibrierung vorgegeben.

Vorteilhafterweise ist die Analysevorrichtung über einen Bypass an den Reinigungskreislauf der Oberflächenreinigungsvorrichtung anschließbar. Als Reinigungsmedium sind hierbei vorzugsweise Waschlösungen oder andere Fluide zu verwenden, so daß die Oberflächenreinigungsvorrichtung eine Vielzahl von Rohren oder anderen Leitungseinrichtungen aufweist, an die die Analysevorrichtung auf einfache Art anflanschbar ist. Der eigentliche Kreislauf des Reinigungsmediums wird durch den zusätzlichen Anschluß der Analysevorrichtung nicht beeinträchtigt, da lediglich geringe Mengen des Reinigungsmediums zur Messung seiner Verschmutzung benötigt werden. Alternativ ist die Analysevorrichtung in einer weiteren erfindungsgemäßen Ausbildung so vollständig in den Kreislauf integrierbar, daß beispielsweise das gesamte Reinigungsmedium auf seinem Weg in die Reinigungskammer überprüft werden kann.

Das Reinigungsmedium wird üblicherweise aus dem Tank der Oberflächenreinigungsvorrichtung über eine Zuführeinrichtung in die Reinigungskammer eingebracht. In dieser wird das Industriegut je nach Ausbildung der Oberflächenreinigungsvorrichtung auf unterschiedliche Weise gereinigt. Beispielsweise weist die Zuführeinrichtung einen drehbaren, mit Sprühdüsen versehenen Sprührahmen auf, der um einen in die Reinigungskammer einsetzbaren Beladekorb mit dem zu reinigenden Industriegut rotiert. Alternativ können die Düsen auf dem Rahmen auch fest installiert oder in die Wände der Reinigungskammer eingelassen sein, während der Beladekorb auf einem Drehteller angeordnet ist.

Das Reinigungsmedium, welches während der Reinigung durch die Aufnahme von beispielsweise Ölen oder Fetten verunreinigt wird, wird ausschließlich über die Abführeinrichtung und gegebenenfalls vorzusehene Reinigungssysteme wieder in den Tank zurückgeführt. Beispielsweise können zwischen Reinigungskammer und Tank Plattenphasentrenner zur Reinigung des verunreinigten Reinigungsmediums vorgesehen sein. Ebenfalls können in der Reinigungskammer oder in dem Tank Sammelbereiche zur gravitationsbedingten Ablagerung von in dem Reinigungsmedium vorhandenen Schmutzpartikeln vorgesehen werden. Die Analysevorrichtung kann vorteilhafterweise weiterhin entweder an die Abführeinrichtung oder direkt an den Tank angeschlossen werden.

Für die Messung der Verunreinigung des Reinigungsmediums gibt eine Vielzahl möglicher, bekannter Verfahren, die unterschiedliche Analyseschwerpunkte aufweisen. Aufgrund der Einfachheit des Aufbaus und der kostengünstigen Komponenten hat es sich als besonders vorteilhaft erwiesen, die Analysevorrichtung zur Messung der Trübung des Reinigungsmediums auszubilden. Eine solche Messung optisch sichtbarer Verunreinigungen ist bereits für eine Vielzahl industrieller Anwendungen ausreichend. Lediglich bei sehr hohen Reinheitsanforderungen, beispielsweise der Verunreinigung des Reinigungsmediums mit geringsten, nicht sichtbaren Konzentrationen von Öl, bedarf es ergänzend oder alternativ zu einer reinen Helligkeitsmessung beispielsweise einer Spektralanalyse des Reinigungsmediums. Hierfür ist die Analysevorrichtung dann erfindungsgemäß entsprechend auszubilden.

Weitere Vorteile und Einzelheiten der Erfindung lassen sich den übrigen Unteransprüchen sowie der nachfolgenden Figurenbeschreibung entnehmen. Schematisch dargestellt zeigt:
- Fig. 1: eine erfindungsgemäße Reinigungsvorrichtung,
- Fig. 2: den Ausschnitt B aus Fig. 1.

Fig. 1 zeigt eine in einem Gehäuse 1 befindliche Reinigungskammer 2, deren Wände in der schematischen Darstellung von der Gehäusewandung gebildet werden. Die Reinigungskammer 2 ist mit einer nicht dargestellten, verschließbaren Öffnung versehen, durch die das zu reinigende Industriegut auf einen Drehkranz 3 gestellt werden kann. Mit Schließen der Öffnungsklappe beginnen automatisch die in dem Sprührahmen 4 angeordneten Sprühdüsen das Reinigungsmedium 5 auf das zu reinigende Industriegut zu sprühen, während sich der Drehkranz 3 mit dem Industriegut dreht.

Mittels einer Pumpeneinheit 9 der Zuführeinrichtung wird das Reinigungsmedium 5 aus dem Tank 6 in Richtung der Reinigungskammer 2 gefördert. Zwischen Reinigungskammer 2 und Pumpeneinheit 9 ist eine Abzweigung vorgesehen, über die eine Meßvorrichtung 11 einer Analysevorrichtung 10 mit einem Teil des Reinigungsmediums 5 versorgt wird. Der Zufluß des Reinigungsmediums 5 kann beispielsweise mittels eines Regelventils reguliert werden. Von dieser Meßvorrichtung 11 wird das für die Trübungsmessung verwendete Reinigungsmedium 5 wieder in den Tank 6 geleitet.

Das verunreinigte Reinigungsmedium 5 sammelt sich am Boden der Reinigungskammer 2 an und wird durch das Gefälle des Bodens zu einer Filtereinheit 7 geleitet, die den Übergang zu dem Tank 6 bildet. Die Filtereinheit 7 bildet hierbei die Abführeinrichtung aus.

Der Tank 6 selber weist wiederum einen Sammelbereich 8 auf, in dem sich vom Filter nicht herausgefilterte Schmutzstoffe ablagern können. Dieser Sammelbereich ist von Zeit zu Zeit zu entleeren.

Die Meßvorrichtung 11 wird über eine Signalleitung 12 einerseits angesteuert, andererseits findet über diese Signal- bzw. Datenleitung 12 auch die Übermittlung der Meßwerte an eine Auswertevorrichtung 13 statt. Diese Auswertevorrichtung 13 wiederum kann beispielsweise ein mit einer entsprechenden Software versehener Computer sein. Eine kontinuierliche Messung des Reinigungsmediums 5.

Die Meßvorrichtung 11 und die Auswertevorrichtung 13 können in einem einzigen Gehäuse angeordnet sein, es kann sich hierbei jedoch auch um zwei verschiedene Geräte handeln, die lediglich über die Signalleitung 12 miteinander verbunden sind.

In Fig. 2 ist der Aufbau der Meßvorrichtung 11 näher dargestellt. Das Reinigungsmedium 5 wird durch die Meßvorrichtung hindurchgeführt und fließt hierbei beispielsweise durch ein Glasröhrchen 14, welches einen Durchflußbereich 15 ausbildet. Dieser befindet sich zwischen einer Lichtquelle 16 und einer Meßeinheit 17, die bei diesem Ausführungsbeispiel von einer Kamera gebildet wird. Als Lichtquelle 16 wird eine Weißlichtquelle, beispielsweise eine handelsübliche Glühbirne verwendet, deren Licht mittels einer Blendenvorrichtung 18 in Richtung des Durchflußbereiches 15 gelenkt wird. Aufgrund der Verschmutzung bzw. Verunreinigung des Reinigungsmediums gelangt nur ein Teil des Lichts zur Meßeinheit 17 und wird dort von einem Flächensensor 19 registriert. Der Flächensensor 19, beispielsweise ein CMOS-Sensor, nimmt pro Messung über seine gesamte Fläche und daher eine Vielzahl von Meßpunkten Helligkeitswerte auf, die gemittelt einen mittleren Grauwert ergeben. Die Mittelung kann hierbei von der Meßeinheit 17 oder von der Auswertevorrichtung 13 vorgenommen werden.

Aufgrund der flächigen Ausgestaltung und der Vielzahl der Meßpunkte des Flächensensors wird über einen großen Bereich des Reinigungsmediums 5 ein Wert ermittelt, der bereits über viele Verunreinigungen wie Schlieren oder Wolken im Reinigungsmedium 5 mittelt und daher einen guten Wert für die Verunreinigung des Mediums 5 liefert. Dieser Wert wird anhand von in einer Speichereinheit der Auswertevorrichtung befindlichen Kalibrierungsdaten in einen Wert für die Verunreinigung umgerechnet und dann beispielsweise auf einem Display angegeben und gespeichert werden.

Ein Maß für die Konzentration (Verschmutzung bzw. Verunreinigung) des Reinigungsmediums 5 kann beispielsweise aus dem mittleren Grauwert aller Pixel unter Einbindung des Lambert-Beer'schen-Gesetzes aus eingestrahlter und transmitierter Intensität berechnet werden. Die hierfür benötigten Parameter werden zuvor eingegeben bzw. über die Kalibrierung vorgegeben. Obwohl das Lambert-Beer'sche-Gesetz normalerweise nur für monochromatische Strahlung und verdünnte Lösungen verwendbar ist, hat es sich gezeigt, daß mit einer solchen Auswertung zumindest optisch sichtbare Verschmutzungen, die bei einer Vielzahl der Anwendungsbereiche vorliegen, gut ermittelt werden können. Die mit der Analysevorrichtung 10 ausgestattete, erfindungsgemäße Oberflächenreinigungsvorrichtung kann daher auf einfache und kostengünstige Weise die Verschmutzung des Reinigungsmediums 5 anzeigen. Das Reinigungsmedium 5 kann somit zum richtigen Zeitpunkt ausgetauscht werden.

Eine mit einem handelsüblichen CMOS-Sensor ausgestattete Kamera führt mehrere Dutzend Messungen pro Sekunde durch, was zu einer kontinuierlichen Überwachung des Reinigungsmediums führt.

Alternativ zu einer handelsüblichen Weißlichtquelle kann auch ein Laser verwendet werden, dessen Licht von einem auf die Laserwellenlänge abgestimmten Empfänger aufgefangen werden kann. Die Verwendung einer handelsüblichen Glühbirne mit einer handelsüblichen Kamera führt zu einer kostengünstigen Analysevorrichtung 10, mit deren Hilfe ein gutes Abbild der im industriellen Waschbetrieb vorkommenden Trübungen gewonnen wird.

Es ist weiterhin von Vorteil, die Steuerung der Oberflächenreinigungsvorrichtung mit der Analysevorrichtung 10 zu verknüpfen, so daß beispielsweise bei Überschreiten eines vorgegebenen Verschmutzungsgrades die Oberflächenreinigungsvorrichtung ihren Betrieb stoppt, um das Reinigungsmedium 5 auszutauschen. Der Austausch des Reinigungsmediums 5 kann hierbei auch vollautomatisch erfolgen, so daß kein weiteres Bedienpersonal für den Austausch des Reinigungsmediums notwendig ist.

## Patentansprüche

1. Oberflächenreinigungsvorrichtung mit einer Reinigungskammer (2), welche zur Aufnahme von mittels eines Reinigungsmediums (5) zu reinigendem Gut ausgebildet ist, sowie mit zumindest einem Tank (6), aus dem das Reinigungsmedium (5) über eine Zuführeinrichtung in die Reinigungskammer (2) einbringbar und in den das Reinigungsmedium (5) mittels einer Abführeinrichtung nach dem Reinigungsvorgang zurückführbar ist, und wobei eine Analysevorrichtung (10) zur Messung der Verunreinigung des Reinigungsmediums (5) vorgesehen ist, wobei die Analysevorrichtung (10) eine Meßvorrichtung (11) und eine mit dieser verbundene Auswertevorrichtung (13) aufweist, **dadurch gekennzeichnet, daß** die Meßvorrichtung (11) als Flächensensor (19) zur gleichzeitigen Aufnahme einer Vielzahl von verschiedenen Meßinformationen wie Verunreinigung des Reinigungsmediums, Farbe, Helligkeit; Farbenund Helligkeitsverteilungen, fluoreszierenden Reinigungsgut eine Kamera umfaßt, so daß der Flächensensor (19) als Sensor zur Aufnahme von einer großen Anzahl von Pixel ausgebildet ist.

2. Oberflächenreinigungsvorrichtung nach Anspruch 1, **dadurch gekennzeichnet, daß** die Analysevorrichtung (10) über einen Bypaß an den Reinigungskreislauf anschließbar ist.

3. Oberflächenreinigungsvorrichtung nach Anspruch 1 oder 2, **dadurch gekennzeichnet, daß** die Analysevorrichtung (10) an die Zuführeinrichtung anschließbar ist.

4. Oberflächenreinigungsvorrichtung nach einem der Ansprüche 1 bis 3, **dadurch gekennzeichnet, daß** die Analysevorrichtung (10) an die Abführeinrichtung anschließbar ist.

5. Oberflächenreinigungsvorrichtung nach einem der Ansprüche 1 bis 4, **gekennzeichnet durch** ein den Durchfluß des Reinigungsmediums (5) **durch** die Analysevorrichtung (10) regelndes Ventil.

6. Öberflächenreinigungsvorrichtung nach einem der Ansprüche 1 bis 5, **dadurch gekennzeichnet, daß** die eine Rechnereinheit aufweisende Auswertevorrichtung (13) zur Steuerung der Meßvorrichtung (11) ausgebildet ist.

7. Oberflächenreinigungsvorrichtung nach einem der Ansprüche 1 bis 7, **dadurch gekennzeichnet, daß** die Meßvorrichtung (11) einen Durchflußbereich (15) aufweist, durch den das Reinigungsmedium (5) zur Messung hindurchführbar ist.

8. Oberflächenreinigungsvorrichtung nach Anspruch 7, **dadurch gekennzeichnet, daß** der Durchflußbereich (15) zumindest teilweise zwischen einer Lichtquelle (16) und einer Empfangseinheit als Meßeinheit (17) der Meßvorrichtung (11) angeordnet ist.

9. Oberflächenreinigungsvorrichtung nach Anspruch 8, **dadurch gekennzeichnet, daß** die Lichtquelle (16) eine Weißlichtquelle ist.

10. Oberflächenreinigungsvorrichtung nach einem der Ansprüche 1 bis 9, **dadurch gekennzeichnet, daß** die Auswertevorrichtung (13) mittels zumindest eines software- oder hardwaremäßig abgelegten Kalibrierwertes zur kontinuierlichen Berechnung der Verunreinigung des Reinigungsmediums (5) aus den Meßwerten ausgebildet ist.

11. Oberflächenreinigungsvorrichtung nach einem der Ansprüche 1 bis 10, **dadurch gekennzeichnet, daß** die Analysevorrichtung (10) zur Messung der Verunreinigung des Reinigungsmediums (5) mittels spektraler Analyse ausgebildet ist.

12. Oberflächenreinigungsvorrichtung nach einem der Ansprüche 1 bis 11, **dadurch gekennzeichnet, daß** die Analysevorrichtung (10) zur Bildauswertung sowie zur Auswertung von Farben- und/oder Helligkeitsverteilungen ausgebildet ist.

13. Oberflächenreinigungsvorrichtung nach einem der Ansprüche 1 bis 12, **dadurch gekennzeichnet, daß** eine Analysevorrichtung (10) zur Auswertung von fluoreszierendem Reinigungsgut vorgesehen ist.

14. Oberflächenreinigungsvorrichtung nach Anspruch 13, **dadurch gekennzeichnet, daß** eine Vorrichtung zur Anregung von fluoreszierendem Reinigungsgut vorgesehen ist.

## Claims

1. Surface cleaning apparatus having a cleaning chamber (2) which is designed to receive articles which are to be cleaned by means of a cleaning medium (5) and having at least one tank (6) from which the cleaning medium (5) can be introduced into the cleaning chamber (2) via an infeed arrangement and to which the cleaning medium (5) can be fed back by means of an outfeed arrangement after the cleaning operation, with an analysing arrangement (10) being provided to allow the contamination of the cleaning medium (5) to be measured, the analysing arrangement (10) having a measuring arrangement (11) and an evaluating arrangement (13) connected to this latter, **characterised in that** the measuring arrangement (11), taking the form of an area sensor (19) for the simultaneous sensing of a plurality of different measured items of information such as the contamination of the cleaning medium, colour, brightness, colour and brightness distributions, and fluorescent cleaning media, comprises a camera, the area sensor (19) thus taking the form of a sensor for sensing a large number of pixels.

2. Surface cleaning apparatus according to claim 1, **characterised in that** the analysing arrangement (10) can be connected to the cleaning circuit via a bypass.

3. Surface cleaning apparatus according to claim 1 or 2, **characterised in that** the analysing arrangement (10) can be connected to the infeed arrangement.

4. Surface cleaning apparatus according to one of claims 1 to 3, **characterised in that** the analysing arrangement (10) can be connected to the outfeed arrangement.

5. Surface cleaning apparatus according to one of claims 1 to 4, **characterised by** a valve which regulates the flow of the cleaning medium (5) through the analysing arrangement (10).

6. Surface cleaning apparatus according to one of claims 1 to 5, **characterised in that** the evaluating arrangement (13), which has a computer unit, is designed to control the measuring arrangement (11).

7. Surface cleaning apparatus according to one of claims 1 to 7, **characterised in that** the measuring arrangement (11) has a region for through-flow (15) through which the cleaning medium (5) can be passed for the purposes of measurement.

8. Surface cleaning apparatus according to claim 7, **characterised in that** the region for through-flow (15) is arranged at least partly between a light source (16) and a receiving unit acting as the measuring unit (17) of the measuring arrangement (11).

9. Surface cleaning apparatus according to claim 8, **characterised in that** the light source (16) is a source of white light.

10. Surface cleaning apparatus according to one of claims 1 to 9, **characterised in that**, by means of at least one calibration value stored by means of hardware or software, the evaluating arrangement (13) is designed for the continuous calculation of the contamination of the cleaning medium (5) from the values measured.

11. Surface cleaning apparatus according to one of claims 1 to 10, **characterised in that** the analysing arrangement (10) is designed to measure the contamination of the cleaning medium (5) by means of spectral analysis.

12. Surface cleaning apparatus according to one of claims 1 to 11, **characterised in that** the analysing arrangement (10) is designed to evaluate images and to evaluate colour and/or brightness distributions.

13. Surface cleaning apparatus according to one of claims 1 to 12, **characterised in that** the analysing arrangement (10) is intended to evaluate fluorescent cleaning media.

14. Surface cleaning apparatus according to claim 13, **characterised in that** a device for exciting fluorescent cleaning media is provided.

## Revendications

1. Dispositif de nettoyage de surfaces comportant une chambre de nettoyage (2) recevant des objets à nettoyer avec un agent de nettoyage (5) ainsi qu'au moins un réservoir (6) fournissant l'agent de nettoyage (5) par une installation d'alimentation à la chambre de nettoyage (2), et dans laquelle l'agent de nettoyage (5) est renvoyé après l'opération de nettoyage par l'intermédiaire d'une installation d'évacuation, et
un dispositif d'analyse (10) pour mesurer la contamination de l'agent de nettoyage (5),
le dispositif d'analyse (10) comportant un dispositif de mesure (11) et un dispositif d'exploitation (13) relié à celui-ci,
**caractérisé en ce que**
le dispositif de mesure (11) est réalisé comme capteur de surface (19) d'une caméra pour recevoir simultanément plusieurs informations de mesure différentes telles que la contamination de l'agent de nettoyage, la couleur, la luminosité, la répartition des couleurs et la répartition des luminosités, le produit de nettoyage fluorescent, si bien que ce capteur de surface (19) est réalisé comme capteur recevant un grand nombre de pixels.

2. Dispositif de nettoyage de surfaces selon la revendication 1,
**caractérisé en ce que**
le dispositif d'analyse (10) est relié au circuit de nettoyage par une dérivation.

3. Dispositif de nettoyage de surfaces selon la revendication 1 ou 2,
**caractérisé en ce que**
le dispositif d'analyse (10) est raccordé à l'installation d'alimentation.

4. Dispositif de nettoyage de surfaces selon l'une des revendications 1 à 3,
**caractérisé en ce que**
le dispositif d'analyse (10) est raccordé à l'installation d'évacuation.

5. Dispositif de nettoyage de surfaces selon l'une des revendications 1 à 4,
**caractérisé par**
une vanne de régulation du débit de l'agent de nettoyage (5) à travers le dispositif d'analyse (10).

6. Dispositif de nettoyage de surfaces selon l'une des revendications 1 à 5,
**caractérisé en ce que**
le dispositif d'exploitation (13) comporte une unité de calcul pour commander le dispositif de mesure (11).

7. Dispositif de nettoyage de surfaces selon l'une des revendications 1 à 7,
**caractérisé en ce que**
le dispositif de mesure (11) comporte une zone de passage (15) traversée par l'agent de nettoyage (5) pour être mesuré.

8. Dispositif de nettoyage de surfaces selon la revendication 7,
**caractérisé en ce que**
la zone de passage (15) est installée au moins en partie entre une source lumineuse (16) et une unité de réception constituant l'unité de mesure (17) du dispositif de mesure (11).

9. Dispositif de nettoyage de surfaces selon la revendication 8,
**caractérisé en ce que**
la source lumineuse (16) est une source de lumière blanche.

10. Dispositif de nettoyage de surfaces selon l'une des revendications 1 à 9,
**caractérisé en ce que**
le dispositif d'exploitation (13) est réalisé à l'aide d'au moins une valeur de calibrage enregistrée par programme ou en circuit pour calculer en continu le degré de pollution de l'agent de nettoyage (5) à partir des valeurs de mesure.

11. Dispositif de nettoyage de surfaces selon l'une des revendications 1 à 10,
**caractérisé en ce que**
le dispositif d'analyse (10) assure une analyse spectrale pour mesurer la pollution de l'agent de nettoyage (5).

12. Dispositif de nettoyage de surfaces selon l'une des revendications 1 à 11,
**caractérisé en ce que**
le dispositif d'analyse (10) est réalisé pour l'exploitation d'image ainsi que pour l'exploitation de répartition de couleur et/ou de luminosité.

13. Dispositif de nettoyage de surfaces selon l'une des revendications 1 à 12,
**caractérisé par**
un dispositif d'analyse (10) pour exploiter l'agent de nettoyage fluorescent.

14. Dispositif de nettoyage de surfaces selon la revendication 13,
**caractérisé par**
un dispositif pour exciter l'agent de nettoyage fluorescent.
